# DEMANDE DE BREVET EUROPEEN

(11) **EP 1 212 951 A1**
(43) Date de publication de la demande: **12.06.2002**
(21) Numéro de dépôt: 01400354.5
(22) Date de dépôt: 12.02.2001
(51) Int. Cl.: A41D 25/02

(54) **Cravate prénouée règlable**

(30) Priorité: 11.12.2000 FR 0016053
(71) Demandeur: Berrebih, Lhaouari, 92600 Asnieres (FR); Danaus, Franck, 92240 Malakoff (FR); Yu, Li Hua, Taipei (TW)
(72) Inventeur: Berrebih, Lhaouari, 92600 Asnieres (FR); Danaus, Franck, 92240 Malakoff (FR); Yu, Li Hua, Taipei (TW)

(57) **Abrégé**

Cravate prénouée canalisée, comprenant une cravate externe (7), une attache interne (1), une fermeture à glissière (3), un coulisseau de fermeture éclair sépécifique et une pièce monobloc de support, la cravate externe (7) subissant un préformage de noeud, l'attache interne (1) étant introduit dans la pièce monobloc de support (5) immobilisant la tête du coulisseau, le rendant solidaire du corps monobloc (5), caractérisé en ce que l'ajustement de la boucle de serrage (2) est prévu l'utilisation des arrêtoirs (421) sur la patte (42), les parties inférieures des goulottes (51,52) étant libres, la pression exercée par le noeud (6) sur ces éléments permettent un autoblocage des brins (21,22).

## Description

La présente invention concerne une cravate prénouée canalisée comprenant un système séparateur intégré dans le noeud de cette cravate.

### 1) Introduction et utilisation de cette invention:

Les cravates prénouées utilisent soit un élastique,soit une fermeture éclair pour effectuer leur serrage et leur maintien autour du cou.

Dans le cas de la fermeture éclair,c'est son ajustement qui déterminera la dimension de la boucle.

Le curseur de la fermeture éclair, est équipé d'un petit levier de traction ,généralement fixé à l'intérieur du bloc support de manière à ce que lorsque ses ergots d'arrêt,dont sont munies les fermetures à glissières de grande dimension sont supprimés,son maniement permet l'ouverture ou la fermeture aisée de la fermeture à glissière.

Cependant sans apport extérieur de pièces de maintien et de pression sur le support d'origine, la boucle de la cravate prénouée aura la fâcheuse tendance à se desserrer toute seule,ce qui est peu seyant.

D'autant plus que le noeud prénoué avec ce genre de structure permet d'avoir certes un noeud de bonne prestance mais oblige ses brins de l'attache interne à se vriller pour épouser la forme du cou.

Ce qui entraîne une torsion plus importante pour le tissu et une usure prématurée du textile.

De plus la multiplicité des pièces d'assemblage est une contrainte supplémentaire pour la modélisation , sa fabrication et son utilisation.

Le concept de la cravate prénouer canalisée permet d'obvier à cet inconvénient.

Le coulisseau spécifique est équipé de tige d'arrêt de forme triangulaire à bout saillant et d'un support monobloc doté de goulottes latérales terminées par des lamelles de pression.

Ces lamelles subissant une force proportionnelle au serrage du noeud lui assurent un autoblocage et un maintien renforcé par la tige d'arrêt qui produit une force résistante suffisante pour que le noeud reste à la position définie par l'utilisateur quelque soit les sollicitations externes issus notamment des mouvement de rotation du cou du porteur de la cravate .

### Description en détails de l'invention:

Les caractéristiques détaillées de cette invention se référera aux dessins annexés ci-après dans lesquels:
La figure 1 est une vue de l'assemblage de l'attache interne avec la boucle d'attache de la cravate.
La figure 2 montre une vue en perspective du coté avant du coulisseau spécifique de la fermeture éclair.
La figure 3 est une vue de face du support monobloc.
La figure 4 est une vue en plan du support monobloc.
La figure 5 est une vue en élévation et en perspective selon la ligne AA
La figure 6 est une vue de profil selon l'axe A1A2.
La figure 7 montre le montage coulisseau sur le support monobloc et l'attache interne qui y est inséré.
La figure 8 quant à elle est une vue de la cravate externe.
La figure 8'montre le cheminement pour confectionner le noeud de la cravate.
Le schéma de la figure 9 montre l'assemblage terminé.
La cravate externe est fermement maintenue sur le corps du support autour duquel le noeud de la cravate a été confectionné selon la direction prise par les flèches de la figure 8'.

### Caractéristiques:

En se référant aux différentes planches,la figure 1 est une vue de l'assemblage de l'attache interne **1** et de la boucle **2** de l'attache .

La portion supérieure de l'attache interne **1,** reliée sous forme d'anneau constitue la boucle **2** de l'attache.

La partie inférieure de la boucle d'attache **2** est munie d'une fermeture à glissière **3.**

Un coulisseau **4** permet d'ajuster la dimension de la boucle , soit en le tirant vers le haut pour la diminuer, soit en le tirant vers le bas pour l'augmenter.

La figure **2** est une vue en perspective du coulisseau spécifique **4.**

Le coulisseau spécifique **4** dont elle est dotée, comprend sur sa partie supérieure deux pattes opposées dans le sens de leur longueur.

L'une **43** est percée à son extrémité d'un trou calibré **431** et de longueur bien définie est fixée dans le prolongement des deux gorges de séparation des brins de la fermeture à glissière.

Tandis que l'autre est la patte de traction d'un curseur classique **42,**mobile à sa base par rapport à un axe médian et équipée à chaque bout de cet axe de deux épines triangulaires **421** qui en s'incrustant dans la fermeture à glissière **3,** lorsque la patte de traction **43** est positionné à plat sur le coulisseau **4** et dirigé vers son extérieur,servent de frein et permettent le blocage de la fermeture à glissières.

En revanche pour immobiliser le curseur **4,** les brins **21** et **22** de l'attache interne **1** s'insèrent dans un bloc compact **5** que l'on distingue sur la figure **4** dont la vue de déatil est représentée sur la figure **5.**

Si l'on positionne le support monobloc **5** de forme triangulaire le sommet vers le bas, la partie interne est équipée symétriquement par rapport à sa médiatrice, d'une goulotte de guidage **51** ou **52** décalée vers l'extérieur par rapport à cet axe et située le long de ses bords.l'ouverture supérieure de la goulotte **51** ou **52** est évasée et sa face interne est fermée sur la moitié de sa hauteur afin d'emprisonner le brin **21** ou **22** tandis que le bas est, quant à elle, réduite laissant apparaître 2 lamelles non jointives **511** et **512** qui subiront la pression du noeud préformé **6** et qui assurera un autoserrage partiel du brin **21** ou **22.**

Entre les goulottes de guidage **51** et **52,** dans la partie inférieure du bloc **5** se trouve un épaulement **53** dont la hauteur est de dimension presque égale à la longueur de la patte fixe **43.**

Il est surmonté dans sa partie supérieure et placé dans l'axe médian du corps de support **5** un téton **54** à bout pointu dont la hauteur arrive à ras des bords supérieurs des goulottes **51** et **52** et dont la section est d'un diamètre suffisant pour permettre à la patte fixe prétrouée **43** du coulisseau **4** d'être maintenue à la force et de permettre de coincer le haut du coulisseau **4** contre la partie inférieure de l'épaulement **54** le rendement solidaire du monobloc support **5.**

Sur l'axe de symétrie, dans la partie supérieure s'érige un tube traversant **55** de faible diamètre qui recevra la pièce de maintien **71** de l'attache interne **1.**
La figure **7** montre comment est enfilé l'attache interne **1** dans le support **5**

On distingue nettement les ouvertures des goulottes latérales **51** et **52** dont les dimensions permettent aux brins **21** et **22** de bien coulisser soit vers le haut soit vers le bas du support **5 .**

Le support monobloc **5** dont la forme rappelle celle d'un triangle que l'on aperçoit sur la figure **4** permet de recevoir la cravate externe **7** qui sera enroulée tout autour de lui pour former le noeud de cravate **6** schématiquement reproduit à la figure **9.**

L'assemblage se fait de la façon suivante: l'attache interne **1** est introduite dans le corps de support **5** à l'intérieur duquel est maintenu le curseur **4** au moyen de la patte fixe **43** qui est enfilée sur le téton **54** et bloqué sur la pièce fixe surélevée **53** par coincement.

La cravate externe **7** est alors fixée au support monobloc **5** par l'intermédiaire d'une pièce faiblement renflée sur la tige en forme de pointe qui en s'enfilant
dans le trou **71** de la figure **8** débouche dans le tube **55** ou il s'y trouve coincer comme le montre la figure **8''.**
La figure **9** est la représentation finale de la cravate. la pièce **7** ,la cravate externe,est d'abord fixée solidement sur le bloc support **5** au moyen de la pièce de maintien **72** puis attachée autour de celui-ci pour former un noeud **6** selon les directions prises par les flèches de la figure **8'.**

Le noeud **6** de la cravate dont la forme est prédéfinie en usine est maintenue fermement et de façon permanente par une couture avant son expédition. ce qui dispensera l'utilisateur de confectionner le noeud à chaque usage.

Cette invention présente le bel avantage d'être facile et très simple à utiliser car il permet en plus de gagner considérablement du temps sans que le coté esthétique soit une gageure.

Pour l'utiliser , il suffit de maintenir le noeud **6** avec une main et de l'autre tirer sur la boucle **2** de l'attache interne **1,** de manière à offrir à la tête de l'utilisateur une section de passage suffisante.

Après avoir enfilé la boucle **2** autour du cou , on tire ensuite sur l'attache interne **1** tout en maintenant fermement le noeud **6** preformé de façon à avoir un ajustement correct.le pouce de maintien du noeud **6** peut alors se glisser sous le support **5** afin de s'assurer que la patte de traction **43** est bien rabattue, mais ceci n'est qu'une sécurité de plus car la configuration des goulottes **51/52** permet d'obtenir par la simple pression du noeud **6** ,une contrainte suffisante sur les brins **21** et **22** et cette caractéristique autorise le maintien du coulisseau **4** pendant de long moment sans qu'un desserrage accidentel puisse intervenir.

Pour enlever la cravate ,il suffit d'accrocher un doigt au noeud **6** et de le faire descendre en tirant dessus.lorsque la dimension de la boucle **2** de l'attache interne **1** est suffisante pour le passage de la tête ,retirer alors la cravate .

## Revendications

1. Cravate prénouée canalisée, comprenant une cravate externe **7,**une attache interne **1,** une fermeture à glissière **3,**un coulisseau de fermeture **éclair** sépécifique et une pièce monobloc de support **5,**la cravate externe **7** subissant un préformage de noeud, l'attache interne **1** étant introduit dans la pièce monobloc de support **5** immobilisant la tête du coulisseau , le rendant solidaire du corps monobloc **5,caractérisé en ce que** l'ajustement de la boucle de serrage **2** est prévu l'utilisation des arrêtoirs **421** sur la patte de traction **42,**les parties inférieures des goulottes **51/52** étant libres, la pression exercée par le noeud **6** sur ces éléments permettent un autoblocage des brins **21** et **22 .**

2. Cravate selon la revendication 1-, **caractérisée en ce que** les goulottes **51/52** évasées sur les cotes du support **5** sont étudiées de manière à éviter le coincement et guider les 2 brins **21** et **22** de l'attache interne **1** de façon parallèle et élégante.

3. Cravate selon la revendication 1-, **caractérisée en ce que** le corps monobloc **5** équipé de goulottes **51/52 ,** mis en relief par un épaulement **53** surmonté d'un ergot **54,** 2 lamelles en plastique souple et moulées sur le support , comme le reste de la pièce **5** terminent la partie inférieure des goulottes **51/52 .**
